# FASCICULE DE BREVET EUROPEEN

(11) **EP 3 746 614 B1**
(45) Date de publication et mention de la délivrance du brevet: **06.07.2022**
(21) Numéro de dépôt: 19702451.6
(22) Date de dépôt: 01.02.2019
(51) Int. Cl.: E04H 1/00, E04H 1/02

(54) **VOLUME HABITABLE MODULAIRE**
MODULARER BEWOHNBARER RAUM
MODULAR INHABITABLE SPACE

(30) Priorité: 01.02.2018 FR 1850841
(43) Date de publication de la demande: 09.12.2020
(73) Titulaire: MAGENTA, 74540 Gruffy (FR)
(72) Inventeur: LAVIER, Arnaud, 74370 Argonay (FR); JACQUET, Jean-Claude, 73460 Verrens Arvey (FR); DUCHAMP, Lionel, 74540 Gruffy (FR)
(74) Mandataire: Novaimo
(86) Numéro de dépôt international: PCT/EP2019/052499
(87) Numéro de publication internationale: WO 2019/149887

(56) Documents cités:
- FR-A1- 2 676 246
- JP-A- 2011 163 067
- US-A- 4 642 947
- US-A1- 2017 037 613

## Description

L'invention concerne un volume habitable modulaire, ainsi qu'un immeuble comprenant plusieurs volumes habitables modulaires.

Le document JP 2011 163067 A décrit un tel volume habitable modulaire.

La construction traditionnelle repose souvent sur des plans d'architecte déterminés lors de la construction puis figés. Une telle approche manque de flexibilité car un habitant peut souhaiter vouloir adapter un volume habitable à son goût au moment de la construction, puis faire évoluer son volume habitable au cours du temps.

D'autre part, les constructions actuelles sont en général réalisées sur mesure sur place. La réalisation de ces constructions nécessite de coordonner la collaboration et l'enchainement de divers corps de métiers : cette organisation est souvent complexe et induit des temps de construction relativement longs, avec souvent des erreurs et des retards. Il existe des solutions de rénovation d'habitations reposant sur l'ajout de meubles ou de cloisons mobiles. Ces solutions apportent un caractère flexible à l'habitation. Toutefois, elles ne sont pas conçues modulaires dès la conception, n'apportent pas de flexibilité lors de la conception des habitations. De plus, les solutions retenues sont souvent limitées et/ou nécessitent des mobilités de meubles selon plusieurs directions sécantes, ce qui rend peu conviviale leur utilisation.

Ainsi, un objet général de l'invention consiste à proposer une solution de conception d'un volume habitable qui améliore les solutions de l'état de la technique, ne présente pas tout ou partie des inconvénients de l'état de la technique.

Plus précisément, un premier objet de l'invention consiste en un volume habitable modulaire, permettant son adaptation optimale aux besoins d'un habitant.

Un second objet de l'invention consiste en un volume habitable modulaire permettant une construction plus simple, plus rapide, plus fiable, plus reproductible et moins coûteuse.

A cet effet, l'invention repose sur un volume habitable, caractérisé en ce qu'il comprend un espace traversant s'étendant selon une direction longitudinale d'une première paroi extérieure vers une deuxième paroi opposée extérieure, délimitant le volume habitable en deux parties latérales droite et gauche, une première partie latérale comprenant au moins une salle d'eau et une cuisine, et l'autre deuxième partie latérale comprenant au moins une cloison transversale mobile selon la direction longitudinale pour modifier la configuration du volume habitable.

L'autre deuxième partie latérale peut comprendre au moins deux cloisons transversales parallèles mobiles selon la direction longitudinale.

Le volume habitable peut comprendre au moins une cloison transversale mobile comprenant un dispositif d'étanchéité sur son pourtour.

Le dispositif d'étanchéité peut comprendre des joints souples escamotables ou non.

Le volume habitable peut comprendre au moins une cloison transversale mobile à haute fréquence sans étanchéité sur tout son pourtour.

Le volume habitable peut comprendre au moins une cloison transversale mobile sur des rails latéraux ou au plafond et éventuellement équipée de roulettes au plancher, escamotables ou non.

Le volume habitable peut comprendre au moins une cloison latérale de l'espace traversant mobile dans la direction longitudinale.

Le volume habitable peut comprendre au moins une cloison mobile formant un meuble.

Le volume habitable peut comprendre une séparation en trames dans une direction transversale, délimitant plusieurs parties, au moins trois dont un espace traversant, ces parties s'étendant longitudinalement.

Le volume habitable peut comprendre au moins une poutre longitudinale s'étendant depuis la paroi d'entrée jusqu'à la deuxième paroi opposée, sur laquelle est agencé au moins un rail de support et/ou de guidage d'une cloison mobile.

Le volume habitable peut comprendre une porte d'entrée débouchant sur l'espace traversant et/ou un balcon débouchant sur l'espace traversant.

L'invention porte aussi sur un immeuble, caractérisé en ce qu'il comprend une coursive permettant d'accéder à la porte d'entrée de plusieurs volumes habitables tel que décrit ci-dessus.

L'immeuble peut comprendre deux espaces traversants parallèles agencés sur un même étage et/ou sur deux étages superposés, et dont les parois d'entrée sont sensiblement alignées ou sont réparties de part et d'autre de la coursive.

Ces objets, caractéristiques et avantages de la présente invention seront exposés en détail dans la description suivante d'un mode d'exécution particulier fait à titre non-limitatif en relation avec les figures jointes parmi lesquelles :
La figure 1 représente une vue de dessus d'un plan d'un volume habitable selon un mode de réalisation de l'invention.
La figure 2 représente une vue en perspective de dessus du volume habitable selon le mode de réalisation de l'invention.
Les figures 3 à 7 représentent d'autres configurations du volume habitable selon le mode de réalisation de l'invention.
Les figures 8 à 11 représentent des vues en perspective de dessus de plusieurs configurations du volume habitable selon le mode de réalisation de l'invention.
Les figures 12 à 14 représentent plusieurs configurations du volume habitable selon une variante du mode de réalisation de l'invention.
Les figures 15 et 16 représentent des vues avec la structure porteuse au plafond d'un volume habitable selon un mode de réalisation de l'invention.
La figure 17 représente une vue de dessus d'un plan d'un immeuble comprenant plusieurs volumes habitables selon le mode de réalisation de l'invention.
La figure 18 représente une vue de dessus d'une variante de plan d'un immeuble comprenant plusieurs volumes habitables selon le mode de réalisation de l'invention.
Les figures 1 à 11 représentent un plan d'un volume habitable selon un mode de réalisation. Préférablement, ce volume habitable est inscrit dans une surface sensiblement rectangulaire, même si une paroi extérieure peut présenter un ou plusieurs décrochés. De plus, certaines parois extérieures peuvent éventuellement former un angle différent de 90° entre elles.

Ainsi, ce plan comprend quatre parois extérieures délimitant la surface habitable au plancher. Une première paroi d'entrée 1 comprend notamment une porte d'entrée 2. Selon ce mode de réalisation, cette paroi d'entrée 1 comprend deux sous-parois parallèles non alignées, séparées par un décroché formé par une petite paroi perpendiculaire 3 aux deux sous-parois, dont l'alignement sera précisé ultérieurement. Une deuxième paroi opposée 11 à la paroi d'entrée 1 limite l'extrémité opposée du volume habitable. Enfin, les deux parois d'entrée 1 et opposée 11 sont reliées par deux parois extérieures latérales que nous appellerons par convention paroi droite 21 et gauche 31, considérées selon une direction orientée de la porte d'entrée 2 vers la paroi opposée 11.

De plus, nous appellerons par convention direction longitudinale la direction s'étendant de la paroi d'entrée 1 vers la paroi opposée 11, perpendiculairement à ces deux parois, et donc parallèlement aux deux parois latérales 21, 31. Nous appellerons direction transversale la direction perpendiculaire s'étendant d'une paroi latérale à l'autre. Les deux directions longitudinale et transversale définissent ainsi un plan horizontal. La direction verticale sera la direction perpendiculaire aux deux directions longitudinale et transversale, donc perpendiculaire au plan horizontal.

Selon ce mode de réalisation, le volume habitable délimité par ces parois extérieures est organisé en deux parties latérales 41, 50, séparées par un espace traversant 40 s'étendant longitudinalement sur toute la longueur du volume habitable, depuis la paroi d'entrée 1 jusqu'à la paroi opposée 11. Cet espace traversant 40 présente donc la particularité de ne pas être interrompu par une cloison transversale. Il n'est par conséquent pas interrompu par une porte transversale. Il est continu de la première paroi extérieure vers la deuxième paroi opposée extérieure. Il est délimité sur ses côtés par des cloisons longitudinales, éventuellement discontinues, voire mobiles selon la direction longitudinale. La largeur minimale de cet espace traversant est supérieure à 1 mètre, voire supérieure à 1,2 mètre, voire 1,4 m, et présente de préférence des zones avec une seule ou sans cloison latérale, pour lui donner un volume supérieur. En variante, cette largeur est telle que définie ci-dessus sur sensiblement toute la longueur de l'espace traversant. Cet agencement autour d'un espace ouvert central permet notamment d'optimiser la mobilité de cloisons, et d'optimiser le confort global du volume habitable.

L'espace traversant 40 délimite deux parties latérales. La partie latérale droite 41 comprend toutes les pièces d'eau du volume habitable, et notamment par exemple une salle d'eau 42, de préférence entièrement fermée par des cloisons, et une cuisine 43, qui peut être fermée, mais de préférence au moins partiellement ouverte sur l'espace traversant 40.

La partie latérale gauche 50 comprend des pièces sans eau, comme des chambres et des salons. Selon ce mode de réalisation, elle comprend deux cloisons transversales 51, 52, s'étendant depuis la paroi latérale gauche 31 jusqu'à l'espace traversant 40. Selon la particularité du volume habitable selon le mode de réalisation, ces cloisons transversales sont mobiles dans la direction longitudinale. Naturellement, en variante, les parties latérales droite et gauche peuvent être inversées.

La première cloison transversale 51 mobile définit par exemple une chambre 53 ou un simple dressing, selon sa position, cette chambre 53 s'étendant depuis la paroi d'entrée 1. Cette chambre est fermée : la cloison transversale 51 vient à proximité d'une cloison longitudinale 45, qui délimite la frontière gauche de l'espace traversant 40, en alignement avec la paroi perpendiculaire 3 formant le décroché de la paroi d'entrée 1. La mobilité de cette paroi transversale 51 permet donc d'allonger ou de raccourcir la chambre 53.

De préférence, la cloison transversale 51 vient au contact sur ses deux extrémités avec d'une part la cloison longitudinale 45 et d'autre part avec la paroi latérale gauche 31. Ce contact latéral est tel qu'il permet le déplacement relatif de la cloison transversale 51, tout en assurant l'étanchéité à l'air et l'étanchéité sonore. Pour cela, les extrémités latérales de la cloison transversale 51 peuvent être équipées sur toute leur hauteur d'un joint souple de type élastomère ou balai, qui reste au contact avec les parois entre lesquelles elle est positionnée pour assurer cette étanchéité et/ou un guidage latéral ; ce joint vient frotter sur les parois longitudinales lors du déplacement de la cloison transversale mobile. En variante, un tel joint peut être escamotable pour faciliter le déplacement de la cloison et éviter tout endommagement ou usure par frottement lors du déplacement de la cloison transversale mobile. En complément, cette cloison transversale 51 mobile comprend de même des joints d'étanchéité sur ses extrémités basse et haute, au niveau du plancher et du plafond du volume habitable. Cette cloison assure ainsi bien l'étanchéité sur toute sa périphérie, maintenant l'isolement de la chambre 52 dans toutes ses positions.

Selon une réalisation, le dispositif d'étanchéité agencé sur le pourtour de la cloison mobile comprend des joints statiques au plancher et rétractables au plafond, et la cloison comprend un mécanisme de soulèvement, faisant apparaître des roulettes escamotables, de préférence mécanique à base d'un levier ou d'un vérin, pour occuper une configuration de déplacement, dans laquelle la cloison est soulevée et mise sur roulette. En variante, la cloison peut au contraire s'abaisser, pour dégager un joint statique du plafond et atteindre une autre configuration de déplacement, le joint au plancher étant alors rétractable. Les joints peuvent être de type balai assurant ainsi une étanchéité partielle mais un guidage facilité entre paroi, plancher, plafond et cloison concernés. Dans un autre mode de réalisation, les joints sont souples de type élastomère. Ils peuvent alors comporter au moins une lèvre facilitant le glissement. Ces joints souples de type élastomère peuvent aussi avoir une surface de contact plus large et/ou comporter une chambre tubulaire dans leur longueur, ce qui les rend déformables et plus appropriés à une étanchéité par écrasement. Ces joints souples peuvent également être étirables, ce qui facilite l'étanchéité à leurs extrémités dans les angles formés entre paroi, plancher, plafond et cloison concernés.

La mobilité de la cloison transversale mobile est assurée par plusieurs rails longitudinaux, qui peuvent être positionnés latéralement et/ou au plafond, au niveau de poutres agencées au niveau de la cloison longitudinale 45 par exemple, comme cela sera précisé en référence avec les figures 15 et 16, et positionnés sur la paroi latérale gauche 31 et/ou au plafond avoisinant par exemple. La course de cette cloison transversale 51 mobile est préférablement limitée à l'extrémité de la cloison longitudinale 45 pour maintenir la chambre 53 fermée dans toutes les configurations. En complément ou variante, la cloison peut être équipée de roulettes supportant son poids en appui sur le plancher, permettant le déplacement facile au plancher, les rails supérieurs remplissant une simple fonction de guidage. De préférence, la solution n'utilise pas de rail au sol, pour éviter d'altérer le revêtement au plancher. Avantageusement, au moins un rail agencé à l'intérieur d'une paroi latérale peut être utilisé pour le guidage d'une cloison transversale mobile. Un tel rail ne comprend ainsi aucune partie faisant saillie à l'extérieur de la paroi latérale. Le rail offre donc un volume de guidage agencé dans un volume en creux dans la paroi. Une telle construction permet de positionner la paroi transversale au plus proche de la cloison, sur toute sa hauteur. Cela facilite par exemple la mise en œuvre de l'étanchéité, tout en offrant une esthétique optimisée. En variante, un tel rail peut être agencé à l'intérieur du plafond, de manière similaire, voire dans l'angle à l'intersection du plafond et d'une cloison latérale. D'autre part, la cloison transversale mobile coulisse avantageusement dans un tel rail par l'intermédiaire d'au moins deux roulettes fixées sur la cloison transversale mobile et disposées dans le même rail, de préférence de manière espacée. Ledit rail présente alors avantageusement une section en U pour entourer les au moins deux roulettes.

Le volume habitable comprend ensuite une deuxième cloison transversale 52 mobile, qui sépare le volume habitable restant de la partie latérale gauche 50 en deux espaces 54, 55.

Selon ce mode de réalisation, ces deux espaces 54, 55 ou un seul espace 55 est ouvert sur l'espace traversant 40. De préférence, une cloison longitudinale mobile 46 supplémentaire, préférablement en alignement avec la cloison longitudinale 45, est ajoutée pour fermer tout ou partie de ces volumes. En variante, une telle cloison longitudinale mobile est montée mobile parallèlement à une autre cloison longitudinale, de manière légèrement décalée, pour venir éventuellement se superposer à cette autre cloison longitudinale, comme cela est par exemple représenté sur les figures 6 et 14. Une telle cloison longitudinale est mobile selon la direction longitudinale, pour augmenter les possibilités de modularité du volume habitable, permettant différentes configurations d'espaces 54, 55 fermés ou ouverts.

Les deux cloisons transversales 51, 52 mobiles peuvent occuper différentes positions, dont plusieurs exemples sont illustrés par les figures 1 à 11. Ces deux cloisons peuvent même venir au contact l'une de l'autre pour ne délimiter que deux espaces distincts dans la partie latérale gauche 50 du volume habitable.

En remarque, les cloisons transversales 51, 52 mobiles et/ou une cloison longitudinale en frontière de l'espace traversant 40 peuvent être des meubles, ou de simples cloisons étroites.

De plus, une cloison transversale mobile peut garantir l'étanchéité, comme explicité précédemment. Une telle option sera préférée pour une cloison délimitant une chambre et/ou destinée à peu de déplacements, soit à une faible fréquence de déplacements. En variante, une cloison transversale mobile peut ne pas garantir l'étanchéité, auquel cas sa périphérie sera simplifiée, de même que son déplacement qui pourrait se faire à l'aide de simples roulettes. Une telle solution sera privilégiée pour une cloison dont le déplacement se fera plus fréquemment, dite à haute fréquence. Les usages de cet espace 54 peuvent être ainsi comme chambre d'appoint, salle de jeux, bibliothèque, bureau ou local professionnel.

Naturellement, le volume habitable pourrait comprendre tout autre nombre de cloisons mobiles, au moins une. A titre d'exemple, les figures 12 à 14 illustrent les possibilités d'aménagement d'un volume habitable à une seule cloison transversale mobile. Toutefois, selon une caractéristique importante, le volume habitable est prévu pour comprendre au moins une cloison mobile qui ne s'étend pas sur toute la largeur du volume, mais sur une partie latérale seulement. De plus, sa mobilité est orientée selon une seule direction, la direction longitudinale.

D'autre part, le volume habitable est conçu avec des dimensions permettant son caractère modulaire. Il est construit par le simple montage de parties, comme des cloisons, parois extérieures, menuiseries, etc., fabriquées de manière standardisée et indépendante en usine et transportées sur le lieu de la construction. Pour cela, ces parties sont de préférence en bois. Pour faciliter cette construction modulaire, les parties sont assemblées selon une trame transversale régulière permettant le transport de celles-ci par voie routière. Cette trame peut contenir la partie gauche latérale d'une part, et d'autre part l'espace traversant 40 et la partie latérale droite 41.

Comme représenté par les figures 15 et 16, des poutres longitudinales 5 s'étendant longitudinalement de la paroi d'entrée 1 à la paroi opposée 11, au niveau de l'espace traversant 40, sensiblement au centre du volume habitable. Des solives 6 transversales s'étendent transversalement des parois externes gauche à droite au-dessus des poutres longitudinales 5. Un faux plafond peut être fixé sous ces solives 6 pour les cacher. Ces poutres servent de structures de fixation pour l'agencement intérieur du volume habitable. Notamment, les poutres longitudinales 5 supportent au moins un rail de guidage et/ou support d'un meuble ou d'une cloison mobile dans la direction longitudinale.

Naturellement, outre les parois et cloisons décrites précédemment, le volume habitable comprend des portes, fenêtres, balcons, etc. Les parois et cloisons décrites précédemment peuvent également comprendre ouvertures, portes, fenêtres, châssis vitrés, etc. Ainsi, à titre d'exemple, les parois gauche et droite peuvent présenter une ouverture reliée à une autre pièce, comme une chambre, comme cela apparaît sur la réalisation de la figure 18, voire sur un balcon.

L'invention porte aussi sur un immeuble regroupant plusieurs volumes habitables tels que décrits précédemment, comme représenté par les figures 17 et 18. Un tel immeuble peut comprendre un étage comprenant plusieurs volumes habitables dont les parois d'entrée 1 sont sensiblement alignées, et desservies par une coursive 60 et un escalier 61. Cet immeuble comprend plusieurs appartements parallèles, c'est-à-dire dont les directions longitudinales, définies par leur espace traversant, sont parallèles. Ces appartements parallèles sont sur un même étage. Ils peuvent bien sûr être sur des étages différents. En remarque, cette architecture permet de former un immeuble modulaire, tout en optimisant l'espace disponible, notamment par rapport aux immeubles traditionnels agencés autour d'escaliers en colimaçon.

Alternativement, lorsque notamment la parcelle de terrain sur lequel l'immeuble est construit n'est pas rectangulaire, cet immeuble peut comprendre un ou plusieurs appartements non parallèles, c'est-à-dire dont les directions longitudinales, définies par leur espace traversant, forment un angle non nul avec la direction longitudinale de l'ensemble des autres appartements. L'espace coursive 60 permet également l'utilisation pour usages communs aux occupants des différents volumes habitables du type espace de rencontre, de jardinage, etc.

La figure 18 représente le plan d'un étage d'un immeuble éclairé sur deux façades uniquement selon une variante de réalisation, dans laquelle des ouvertures centrales et/ou latérales permettent un apport de lumière. Cet immeuble est construit selon une trame constante représentée sur le pourtour, qui permet bien la conception selon une structure modulaire. Des trames de largeurs identiques peuvent être insérées entre deux volumes habitables selon le mode de réalisation de l'invention. Moyennant la présence d'une ou plusieurs ouvertures de passage avec ces espaces habitables, les espaces ainsi créés peuvent être utilisés comme pièces ou terrasses additionnelles. De préférence, cette trame présente une longueur comprise entre 2,5 m et 3,5 m inclus. Ainsi, chaque logement se présente sous une forme modulaire dans laquelle notamment chaque partie latérale peut être construite et transportée de manière autonome et/ou semi-autonome, pour un assemblage sur le lieu de la construction. De plus, les différents logements forment des modules agencés de manière optimale sur un même étage pour exploiter au mieux l'espace disponible. Ces modules sont éventuellement répétés de manière superposée sur plusieurs étages.

Des espaces transversaux, comme représentés sur la figure 18, peuvent être adjoints aux volumes habitables au niveau de leur paroi d'entrée 1, permettant ainsi la création d'espaces habitables privés additionnels communiquant avec les volumes habitables, utilisables indépendamment ou non comme chambre d'amis ou studio. Ces espace habitables privés additionnels peuvent être également équipés de cloisons mobiles, celles-ci se déplaçant transversalement, comme sur la figure 18, ou éventuellement longitudinalement.

## Revendications

1. Volume habitable, **caractérisé en ce qu'**il comprend un espace traversant (40) s'étendant selon une direction longitudinale d'une première paroi (1) extérieure vers une deuxième paroi opposée (11) extérieure, délimitant le volume habitable en deux parties latérales droite (41) et gauche (50), une première partie latérale (41) comprenant au moins une salle d'eau (42) et une cuisine (43), et l'autre deuxième partie latérale (50) comprenant au moins une cloison transversale (51) mobile selon la direction longitudinale pour modifier la configuration du volume habitable.

2. Volume habitable selon la revendication précédente, **caractérisé en ce que** l'espace traversant (40) est continu de la première paroi (1) extérieure vers la deuxième paroi opposée (11) extérieure, non interrompu par une cloison transversale ni par une porte transversale, et/ou **en ce que** l'espace traversant (40) présente une largeur supérieure à 1 mètre, voire supérieure à 1,2 mètre, voire supérieure à 1,4 m.

3. Volume habitable selon l'une des revendications précédentes, **caractérisé en ce que** l'autre deuxième partie latérale (50) comprend au moins deux cloisons transversales (51, 52) parallèles mobiles selon la direction longitudinale.

4. Volume habitable selon l'une des revendications précédentes, **caractérisé en ce qu'**il comprend au moins une cloison transversale (51) mobile comprenant un dispositif d'étanchéité sur son pourtour.

5. Volume habitable selon la revendication précédente, **caractérisé en ce que** le dispositif d'étanchéité comprend des joints souples escamotables ou non.

6. Volume habitable selon l'une des revendications précédentes, **caractérisé en ce qu'**il comprend au moins une cloison transversale (52) mobile à haute fréquence sans étanchéité sur tout son pourtour.

7. Volume habitable selon l'une des revendications précédentes, **caractérisé en ce qu'**il comprend au moins une cloison transversale (51) mobile sur des rails latéraux ou au plafond et éventuellement équipée de roulettes au plancher, escamotables ou non et/ou **en ce qu'**il comprend au moins une cloison transversale (51) mobile sur au moins un rail latéral agencé à l'intérieur d'une paroi latérale ou sur au moins un rail supérieur agencé à l'intérieur du plafond, ledit rail ne comprenant aucune partie faisant saillie à l'extérieur de la paroi latérale ou du plafond, la cloison transversale comprenant au moins deux roulettes disposées dans ledit au moins un rail.

8. Volume habitable selon l'une des revendications précédentes, **caractérisé en ce qu'**il comprend au moins une cloison latérale (46) de l'espace traversant (40) mobile dans la direction longitudinale.

9. Volume habitable selon l'une des revendications précédentes, **caractérisé en ce qu'**il comprend au moins une cloison mobile formant un meuble.

10. Volume habitable selon l'une des revendications précédentes, **caractérisé en ce qu'**il comprend une séparation en trames dans une direction transversale, délimitant plusieurs parties (40, 41, 50), au moins trois dont un espace traversant (40), ces parties (40, 41, 50) s'étendant longitudinalement.

11. Volume habitable selon l'une des revendications précédentes, **caractérisé en ce qu'**il comprend au moins une poutre longitudinale (5) s'étendant depuis la première paroi (1) jusqu'à la deuxième paroi opposée (11), sur laquelle est agencé au moins un rail de support et/ou de guidage d'une cloison mobile.

12. Volume habitable selon l'une des revendications précédentes, **caractérisé en ce qu'**il comprend une porte d'entrée (2) débouchant sur l'espace traversant (40) et/ou un balcon débouchant sur l'espace traversant (40).

13. Immeuble, **caractérisé en ce qu'**il comprend plusieurs volumes habitables selon l'une des revendications précédentes et une coursive (60) permettant d'accéder à la porte d'entrée (2) de plusieurs desdits volumes habitables selon l'une des revendications précédentes.

14. Immeuble selon la revendication précédente, **caractérisé en ce qu'**il comprend deux espaces traversants parallèles agencés sur un même étage et/ou sur deux étages superposés, et dont les premières parois (1) sont sensiblement alignées ou sont réparties de part et d'autre de la coursive (60).

## Patentansprüche

1. Bewohnbarer Raum, **dadurch gekennzeichnet, dass** er einen Durchgangsraum (40) umfasst, der sich in einer Längsrichtung von einer ersten Außenwand (1) zu einer gegenüberliegenden zweiten Außenwand (11) hin erstreckt und den bewohnbaren Raum in zwei seitliche Teile, einen rechten (41) und einen linken (50), aufteilt, wobei ein erster seitlicher Teil (41) wenigstens ein Bad (42) und eine Küche (43) umfasst und der andere, zweite seitliche Teil (50) wenigstens eine Quertrennwand (51) umfasst, die in der Längsrichtung beweglich ist, um die Konfiguration des bewohnbaren Raumes zu ändern.

2. Bewohnbarer Raum nach dem vorhergehenden Anspruch, **dadurch gekennzeichnet, dass** der Durchgangsraum (40) von der ersten Außenwand (1) bis zur gegenüberliegenden zweiten Außenwand (11) durchgehend ist und weder durch eine Quertrennwand noch durch eine quer angeordnete Tür unterbrochen ist, und/oder dadurch, dass der Durchgangsraum (40) eine Breite aufweist, die größer als 1 Meter oder sogar größer als 1,2 Meter oder sogar größer als 1,4 Meter ist.

3. Bewohnbarer Raum nach einem der vorhergehenden Ansprüche, **dadurch gekennzeichnet, dass** der andere, zweite seitliche Teil (50) wenigstens zwei parallele Quertrennwände (51, 52) umfasst, die in der Längsrichtung beweglich sind.

4. Bewohnbarer Raum nach einem der vorhergehenden Ansprüche, **dadurch gekennzeichnet, dass** er wenigstens eine bewegliche Quertrennwand (51) umfasst, die an ihrem Umfang eine Dichtungsvorrichtung umfasst.

5. Bewohnbarer Raum nach dem vorhergehenden Anspruch, **dadurch gekennzeichnet, dass** die Dichtungsvorrichtung einziehbare oder nicht einziehbare flexible Dichtungen umfasst.

6. Bewohnbarer Raum nach einem der vorhergehenden Ansprüche, **dadurch gekennzeichnet, dass** er wenigstens eine mit großer Häufigkeit bewegliche Quertrennwand (52) ohne Dichtung an ihrem gesamten Umfang umfasst.

7. Bewohnbarer Raum nach einem der vorhergehenden Ansprüche, **dadurch gekennzeichnet, dass** er wenigstens eine Quertrennwand (51) umfasst, die auf seitlichen oder an der Decke angebrachten Schienen beweglich ist und eventuell mit Laufrollen am Fußboden ausgestattet ist, die einziehbar oder nicht einziehbar sind, und/oder dadurch, dass er wenigstens eine Quertrennwand (51) umfasst, die auf wenigstens einer im Inneren einer Seitenwand angeordneten seitlichen Schiene oder auf wenigstens einer im Inneren der Decke angeordneten oberen Schiene beweglich ist, wobei diese Schiene keinen Teil umfasst, der von der Seitenwand oder von der Deck nach außen vorsteht, wobei die Quertrennwand wenigstens zwei Laufrollen umfasst, die in der wenigstens einen Schiene angeordnet sind.

8. Bewohnbarer Raum nach einem der vorhergehenden Ansprüche, **dadurch gekennzeichnet, dass** er wenigstens eine seitliche Trennwand (46) des Durchgangsraumes (40) umfasst, die in der Längsrichtung beweglich ist.

9. Bewohnbarer Raum nach einem der vorhergehenden Ansprüche, **dadurch gekennzeichnet, dass** er wenigstens eine bewegliche Trennwand umfasst, die ein Möbelstück bildet.

10. Bewohnbarer Raum nach einem der vorhergehenden Ansprüche, **dadurch gekennzeichnet, dass** er eine Trennung in Raster in einer Querrichtung umfasst, die mehrere Teile (40, 41, 50) abgrenzt, wenigstens drei, darunter einen Durchgangsraum (40), wobei sich diese Teile (40, 41, 50) längs erstrecken.

11. Bewohnbarer Raum nach einem der vorhergehenden Ansprüche, **dadurch gekennzeichnet, dass** er wenigstens einen sich von der ersten Wand (1) bis zur gegenüberliegenden zweiten Wand (11) erstreckenden Längsträger (5) umfasst, an welchem wenigstens eine Trag- und/oder Führungsschiene einer beweglichen Trennwand angeordnet ist.

12. Bewohnbarer Raum nach einem der vorhergehenden Ansprüche, **dadurch gekennzeichnet, dass** er eine Eingangstür (2), die in den Durchgangsraum (40) führt, und/oder einen Balkon, der zum Durchgangsraum (40) führt, umfasst.

13. Wohngebäude, **dadurch gekennzeichnet, dass** es mehrere bewohnbare Räume nach einem der vorhergehenden Ansprüche und einen Gang (60), der den Zugang zur Eingangstür (2) von mehreren der bewohnbaren Räume nach einem der vorhergehenden Ansprüche ermöglicht, umfasst.

14. Wohngebäude nach dem vorhergehenden Anspruch, **dadurch gekennzeichnet, dass** es zwei parallele Durchgangsräume umfasst, die auf derselben Etage und/oder auf zwei übereinanderliegenden Etagen angeordnet sind und deren erste Wände (1) im Wesentlichen fluchten oder beiderseits des Ganges (60) verteilt sind.

## Claims

1. Habitable volume, **characterized in that** it comprises a through-space (40) extending in a longitudinal direction from a first exterior wall (1) to an opposite second exterior wall (11), delineating the habitable volume into two lateral parts, right (41) and left (50), a first lateral part (41) comprising at least one wet room (42) and a kitchen (43), and the other second lateral part (50) comprising at least one transverse partition (51) that is mobile in the longitudinal direction so as to modify the configuration of the habitable volume.

2. Habitable volume according to the preceding claim, **characterized in that** the through-space (40) is continuous from the first exterior wall (1) to the opposite second exterior wall (11) and not interrupted by a transverse partition or by a transverse door, and/or in that the through-space (40) has a width greater than 1 metre, or even greater than 1.2 metres, or even greater than 1.4 m.

3. Habitable volume according to either of the preceding claims, **characterized in that** the other second lateral part (50) comprises at least two parallel transverse partitions (51, 52) that are mobile in the longitudinal direction.

4. Habitable volume according to one of the preceding claims, **characterized in that** it comprises at least one mobile transverse partition (51) comprising a sealing device around its periphery.

5. Habitable volume according to the preceding claim, **characterized in that** the sealing device comprises flexible seals that may or may not be retractable.

6. Habitable volume according to one of the preceding claims, **characterized in that** it comprises at least one transverse partition (52) that can be moved very frequently without sealing around its entire periphery.

7. Habitable volume according to one of the preceding claims, **characterized in that** it comprises at least one transverse partition (51) that can be moved on lateral rails or rails in the ceiling and that is possibly fitted with rollers at floor level, which rollers may or may not be retractable, and/or **in that** it comprises at least one transverse partition (51) able to move on at least one lateral rail arranged inside a lateral wall or on at least one top rail arranged inside the ceiling, said rail comprising no part that projects out of the lateral wall or of the ceiling, the transverse partition comprising at least two rollers arranged in said at least one rail.

8. Habitable volume according to one of the preceding claims, **characterized in that** it comprises at least one lateral partition (46) of the through-space (40) that can be moved in the longitudinal direction.

9. Habitable volume according to one of the preceding claims, **characterized in that** it comprises at least one mobile partition forming a furniture unit.

10. Habitable volume according to one of the preceding claims, **characterized in that** it comprises a division into frames in a transverse direction, delimiting several parts (40, 41, 50) at least three of them, one being a through-space (40), these parts (40, 41, 50) extending longitudinally.

11. Habitable volume according to one of the preceding claims, **characterized in that** it comprises at least one longitudinal beam (5) extending from the first wall (1) as far as the opposite second wall (11) and on which there is positioned at least one rail for supporting and/or guiding a mobile partition.

12. Habitable volume according to one of the preceding claims, **characterized in that** it comprises an entrance door (2) opening onto the through-space (40) and/or a balcony opening onto the through-space (40).

13. Building, **characterized in that** it comprises several habitable volumes according to one of the preceding claims, and a passageway (60) providing access to the entrance door (2) of several of said habitable volumes according to one of the preceding claims.

14. Building according to the preceding claim, **characterized in that** it comprises two parallel through-spaces arranged on the same floor and/or on two superposed floors, and of which the first walls (1) are substantially aligned or are distributed on either side of the passageway (60).
